# EUROPÄISCHE PATENTSCHRIFT

(11) **EP 0 437 421 B1**
(45) Veröffentlichungstag und Bekanntmachung des Hinweises auf die Patenterteilung: **14.04.1993**
(21) Anmeldenummer: 88905715.4
(22) Anmeldetag: 20.07.1988
(51) Int. Cl.: B41C 1/04

(54) **FUNKTIONSWEISE EINER SCHALTUNGSANORDNUNG ZUM BETRIEB VON GRAVIERSYSTEMEN FÜR DIE GRAVUR VON DRUCKFORMEN**
MODE OF OPERATION OF A CIRCUIT ARRANGEMENT FOR OPERATING ENGRAVING SYSTEMS FOR ENGRAVING PRINTING FORMES
FONCTIONNEMENT D'UN AGENCEMENT COMMUTATEUR UTILE POUR L'EXPLOITATION DE SYSTEMES DE GRAVURE DE CLICHES D'IMPRESSION

(30) Priorität: 22.07.1987 DE 3724256
(43) Veröffentlichungstag der Anmeldung: 24.07.1991
(73) Patentinhaber: Linotype-Hell Aktiengesellschaft, D-65731 Eschborn (DE)
(72) Erfinder: HUPKA, Rolf, D-2302 Flintbek (DE); WIECHERING, Christian, D-2300 Kiel 14 (DE)
(86) Internationale Anmeldenummer: DE8800449
(87) Internationale Veröffentlichungsnummer: WO8900502

(56) Entgegenhaltungen:
- EP-A- 0 071 772
- FR-A- 1 554 196
- FR-A- 2 401 772
- GB-A- 770 885
- IBM Technical Disclosure Bulletin, Band 26, Nr. 10, März 1984 (New York, US) J.A. DANEN et al.: "Optimized precompensation circuit" Seite 5262

## Beschreibung

Die Erfindung betrifft die Funktionsweise einer Schaltungsanordnung zur Verbesserung des Sprungverhaltens von Graviersystemen zur elektromechanischen Gravur von Druckformen.

Graviersysteme, wie sie zur elektromechanischen Gravur von Tiefdruckformen verwendet werden, sind hinsichtlich ihrer Bauform und ihrer Arbeitsweise in der DE-PS 2 336 089 ausführlich beschrieben.

Aus der genannten Schrift wird deutlich, daß ein solches System, das ein Feder-Masse-System darstellt, einerseits gedämpft werden muß, damit Ansteuerung mit steilen Kontursprüngen im Bildsignal das System nicht zum Überschwingen mit gedämpftem Ausschwingen in der Eigenresonanz anregen. Dies hätte in der Gravur Bildfehler nach steilen Tonwertsprüngen zur Folge.

Andererseits muß ein solches System aber hinsichtlich seines Sprungverhaltens schnell genug sein, um steilen Tonwertsprüngen an scharfen Bildkonturen auch schnell genug zu folgen, weil scharfe Bildkonturen der Vorlage sonst in der Gravur unscharf wiedergegeben werden.

Die Praxis zeigt, daß diese beiden Forderungen bei den hohen Ansprüchen, die die Reproduktionstechnik heute stellt, nicht vollkommen befriedigend miteinander vereinbar sind. Dämpft man ein Graviersystem etwa mit den in der DE-PS 2 336 089 beschriebenen Mittel - so stark, daß in der Gravur keine Überschwing- und Ausschwingvorgänge mehr sichtbar sind, dann ist in aller Regel die Anstiegszeit bei steilen Tonwertsprüngen nicht mehr kurz genug, um die Konturen in der Gravur mit befriedigender Schärfe wiederzugeben.

Aus der DE-PS 31 30 353 sind ein Verfahren und eine Schaltungsanordnung zur Verbesserung des Einschwingverhaltens von elektromagnetischen Wandlern bekannt. Die genannte Schrift bezieht sich insbesondere auf den Einsatz in Verbindung mit Lautsprechern, bei denen wegen des Impuls-charakters von Schallereignissen ähnliche Probleme auftreten wie oben
geschildert. Zum Unterschied gegen Graviersysteme müssen Lautsprecher jedoch nicht bis zu einer unteren Grenzfrequenz von fᵤ = 0 Hz arbeiten. So besagt denn auch der Anspruch 1 der genannten Schrift, daß ein Korrektursignal zur Verbesserung des Einschwingverhaltens aus der Messung zweier aufeinanderfolgender Scheitelwerte gewonnen wird. Daraus, wie aus der Beschreibung der Anordnung, wird deutlich, daß dieses Verfahren nur bei Betrieb mit Wechselstrom bis herunter zu einer Grenzfrequenz fᵤ > 0 arbeiten kann.

Diese Anordnung ist damit nicht in der Lage, das Sprungverhalten von Graviersystemen zu verbessern, weil das Arbeiten bis herunter zu einer Grenzfrequenz fᵤ = 0 für diese eine unabdingbare Forderung ist.

In der DE-A-27 39 977, die der FR-A 2 401 722 entspricht, ist ein Verfahren zur Herstellung gerasterter Druckformen beschrieben, bei dem eine Vorlage zur Verbesserung der Konturenwiedergabe mit einer in Abtastrichtung höheren Auflösung als die des Druckrasters abgetastet wird, in dem während der Analog-Digital-Wandlung des Bildsignals zwischen den mit der Frequenz des Rastersignals erzeugten digitalen Haupt-Bildwerten zusätzliche Zwischen-Bildwerte gewonnen und mit den Haupt-Bildwerten in der Reihenfolge ihrer Entstehung weiterverarbeitet und dem Rastersignal überlagert werden. Bei diesem Verfahren werden zwar Druckformen graviert, aber es sollen keine Gravierstichelsysteme, die stark schwingen, kompensiert werden.

Aufgabe der vorliegenden Erfindung ist es, die Arbeitsweise einer Schaltungsanordnung anzugeben, welche das Sprungverhalten von elektromagnetischen Wandlern - insbesondere von Graviersystemen - bis herunter zu einer Grenzfrequenz von 0 Hz verbessert.

Die Erfindung erreicht dies durch die in Anspruch 1 angegebene Arbeitsweise. Vorteilhafte Weiterbildungen sind in den Unteransprüchen angegeben.

Im folgenden wird die Erfindung anhand der Figuren 1 bis 6 näher beschrieben.

Es zeigen:
- Figur 1:: zeitlicher Verlauf des Ansteuersignals
- Figur 2:: verzögertes Ansteuersignal
- Figur 3:: Schwingungen eines ungedämpften Systems
- Figur 4:: Schwingungen eines gedämpften Systems
- Figur 5:: verzögertes Ansteuersignal und Korrektursignal
- Figur 6:: Auslenkung des Graviersystems

Zur Erläuterung der Arbeitsweise soll angenommen werden, daß - wie Figur 1 zeigt - am Signalausgang zum Zeitpunkt T₀ ein Rechtecksprung von 0 auf den Endwert S erfolgt, dem das Graviersystem mechanisch folgen soll. Dies stellt den härtesten, in der Praxis vorkommenden Fall dar.

Der Erfindung liegt folgende Überlegung zugrunde:
Wird ein lineares völlig ungedämpftes Feder-Masse-System durch einen Rechteck-Sollwertsprung, wie in Figur 2 gezeigt, angeregt, dann schwingt es, wie in Figur 3 gezeigt, nach dem Sprung mit der doppelten Amplitude des Sollwertsprunges mit seiner charakteristischen Eigenfrequenz weiter.

Bei einem praktisch ausgeführten System ist immer eine Dämpfung vorhanden, ggf. sogar durch eigens dafür vorgesehene Maßnahmen bewirkt.

Ein solches System wird dem in Figur 4 wiedergegebenen Verlauf folgen; die unerwünschte Resonanzschwingung wird durch die Dämpfung abklingen, bis das System schließlich in der neuen Endlage bleibt, die dem Sollwertsprung entspricht. Dieses Einschwingen führt - wie oben erwähnt - zu Bildstörungen.

Der erste Umkehrpunkt liegt jedoch auch hier mit guter Näherung - wie auch in Figur 3 - bei der doppelten Amplitude des Sollwertsprungs.

Geht man nun davon aus, daß das ankommende Signal nach Figur 1 einer Verzögerungsstufe zugeführt wird (beispielsweise einer Sample-and-Hold-Schaltung), die es nach einer Zeit T₂ - T₀ (Figur 5) wieder ausgibt, so kann man während dieser Speicherzeit aus dem Sollsignal ein Korrektursignal ableiten. Für einen Rechtecksprung des Nutzsignals hat dieses Korrektursignal vorteilhafterweise den halben Amplitudenwert des Nutzsignals (Figur 5) und die Länge einer Viertel-Periode der System-Eigenschwingung und ist vorteilhafterweise ebenfalls rechteckig.

Stellt man dieses Korrektursignal - wie in Figur 6 gezeigt - bei der Ausgabe dem Nutzsignal zeitlich voran, dann wird das Graviersystem schon beim Anlegen des Korrektursignals auf den Punkt P springen (doppelte Amplitude des Korrektursignals). Im Zeitpunkt T₂ hat das Graviersystem gerade den Sollwert erreicht und die Auslenkgeschwindigkeit ist 0. Gibt nun zu diesem Zeitpunkt T₂ die Verzögerungsschaltung den vollen neuen Sollwert an das System, So erfährt es keine weiteren Beschleunigungen, sondern verharrt auf der gewünschten Soll-Auslenkung.

Das vorher Gesagte gilt exakt nur für lineare Systeme. Die Feder solcher Systeme ist meist als nicht lineare Torsionsfeder ausgebildet, und auch die Kräfte des permanenten Magnetflusses wirken auf den Anker wie eine Feder mit nichtlinearer Kennung.

Auch haben verschiedene Graviersysteme in der Fertigung geringfügige Streuungen in der Resonanzfrequenz.

Zur exakten Anpassung ist es deshalb von Vorteil, das Korrektursignal hinsichtlich Amplitude und Dauer einstellbar zu machen.

Wegen der nicht linearen Charakteristik ist es weiterhin von Vorteil, das Korrektursignal bezüglich seiner Amplitude und seiner Dauer abhängig von der Tonwertdifferenz (Sprunghöhe) und vom Tonwert selbst zu regeln.

Bezüglich der Ausführungsform der Schaltungsanordnung läßt sich eine Reihe von Lösungswegen anwenden. Zum Beispiel kann man das Signal quantisieren und Ein- sowie Ausgabe durch ein mittels Taktgeber gesteuertes Schieberegister bewirken. Das Korrektursignal kann durch geregelte und gesteuerte Spannungsteiler gewonnen werden und ebenfalls durch die Taktsteuerung ausgegeben werden.

Ebenso sind Lösungen denkbar, die die Speicherung und Ausgabe mittels getakteter Sample-and-Hold-Schaltungen in analoger Form vornehmen.

In jedem Fall lassen sich solche Schaltungsanordnungen mit Mitteln aufbauen, die jedem Fachmann geläufig sind.

## Patentansprüche

1. Funktionsweise einer Schaltungsanordnung zum Betrieb eines elektromagnetisch angetriebenen Graviersystems für die Gravur von Druckformen, bei der das elektrische Ansteuersignal für das Graviersystem in einer Speicherstufe zwischengespeichert und um die Speicherzeit verzögert dem Graviersystem zugeführt wird und bei der während der Speicherzeit aus dem gespeicherten Ansteuersignal ein Korrektursignal gewonnen und an das Graviersystem gegeben wird, wodurch das Korrektursignal dem ursprünglichen Ansteuersignal zeitlich vorangestellt ist.

2. Funktionsweise einer Schaltungsanordnung nach Anspruch 1, dadurch gekennzeichnet, daß das Korrektursignal hinsichtlich seiner Amplitude und seiner Wirkdauer einstellbar ist.

3. Funktionsweise einer Schaltungsanordnung nach Anspruch 1 und 2, dadurch gekennzeichnet,
daß das Korrektursignal hinsichtlich seiner Amplitude und seiner Wirkdauer in Abhängigkeit vom jeweils zu reproduzierenden Tonwertsprung und vom Tonwert selbst regelbar ist.

## Claims

1. Mode of operation of a circuit arrangement for the operation of an electromagnetically driven engraving system for the engraving of printing blocks, in which the electrical control signal for the engraving system is stored temporarily in a memory stage and is supplied to the engraving system, delayed by the storage time, and in which during the storage time a correction signal is obtained from the stored control signal and is passed to the engraving system, whereby the correction signal is placed chronologically in front of the original control signal.

2. Mode of operation of a circuit arrangement according to Claim 1, characterised in that the correction signal is adjustable with regard to its amplitude and its duration of activity.

3. Mode of operation of a circuit arrangement according to Claim 1 and 2, characterised in that the correction signal is able to be regulated with regard to its amplitude and its duration of activity as a function of the tone value jump which is to be reproduced in each case, and of the tone value itself.

## Revendications

1. Mode de fonctionnement d'un circuit servant au fonctionnement d'un système de gravure entraîné électro-magnétiquement pour la gravure de clichés d'impression, mode dans lequel le signal de commande électronique pour le système de gravure est mis entre-temps en mémoire dans un étage de mémoire et est envoyé au système de gravure avec un retard correspondant au temps de mise en mémoire et mode dans lequel, pendant le temps de mise en mémoire, on obtient un signal de correction à partir du signal de commande mis en mémoire et on le délivre au système de gravure, grâce à quoi le signal de correction est placé dans le temps avant du signal de commande initial.

2. Mode de fonctionnement d'un circuit selon la revendication 1, caractérisé en ce que le signal de correction peut être réglé en ce qui concerne son amplitude et sa durée d'action.

3. Mode de fonctionnement d'un circuit selon la revendication 1 et 2, caractérisé en ce que le signal de correction peut être réglé en ce qui concerne son amplitude et sa durée d'action en fonction du saut de valeur de teinte ou ton à reproduire et de la valeur de teinte elle-même.
